# EUROPÄISCHE PATENTSCHRIFT

(11) **EP 2 843 332 B1**
(45) Veröffentlichungstag und Bekanntmachung des Hinweises auf die Patenterteilung: **28.11.2018**
(21) Anmeldenummer: 14182317.9
(22) Anmeldetag: 26.08.2014
(51) Int. Cl.: F25D 23/02, A47F 3/04

(54) **Kühlmöbel**
Refrigeration unit
Meuble frigorifique

(30) Priorität: 27.08.2013 DE 102013217058
(43) Veröffentlichungstag der Anmeldung: 04.03.2015
(73) Patentinhaber: AHT Cooling Systems GmbH, 8786 Rottenmann (AT)
(72) Erfinder: Schwarz, Steffen, 64390 Erzhausen (DE)
(74) Vertreter: Fleck, Hermann-Josef

(56) Entgegenhaltungen:
- JP-A- H03 271 683
- JP-A- H11 183 013
- JP-A- S54 105 180
- JP-A- S57 144 861
- JP-A- 2000 102 458
- JP-U- S5 288 760
- JP-U- S54 140 357
- JP-U- S62 124 477

## Beschreibung

Die Erfindung betrifft ein Kühlmöbel, insbesondere Kühlregal, Kühltruhe, Kühlinsel oder Kühltheke, zur Aufbewahrung und/oder Präsentation von Kühlgut, mit einem Kühlraum für das Kühlgut und einem dem Kühlraum zugeordneten Kanal zur Zuführung von Luft, wobei zwei Luftströmungen mit unterschiedlichen Strömungsgeschwindigkeiten aus einem Auslass des Kanals ausströmbar sind, die einen doppelten Schutzluftschleier vor einem Zugang zu dem Kühlraum bilden.

Ein Kühlmöbel mit einem Kühlraum für das Kühlgut und einem dem Kühlraum zugeordneten Kanal zur Zuführung von Luft ist beispielsweise aus der DE 34 14 033 A1 bekannt. Bei dem hier gezeigten Kühlmöbel handelt es sich im Konkreten um ein Kühlregal, bei dem Kühlluft in einem Kanal an der Rückwand des Kühlmöbels nach oben in einen vorderen Bereich des Kühlregals geleitet und aus einem Auslass vor den Kühlraum zur Bildung eines Schutzluftschleiers ausgeströmt wird. Durch einen derartigen Schutzluftschleier wird ein Wärmeaustausch zwischen dem Kühlraum und einer wärmeren Umgebung so stark vermindert, dass eine sichere Aufbewahrung und/oder Präsentation von Kühlgut im Kühlraum ermöglicht ist.

Des Weiteren ist es bekannt, einen derartigen Schutzluftschleier aus zwei geeigneten Luftströmungen mit unterschiedlichen Strömungsgeschwindigkeiten zu bilden. Hierdurch wird eine besonders wirksame Isolation des Kühlraums von der üblicherweise wärmeren Umgebung realisiert. Zur Erzeugung eines derartigen doppelten Schutzluftschleiers ist der Kanal zur Zuführung von Luft mit zwei getrennten Luftkanälen ausgebildet, die jeweils Luftströmungen mit unterschiedlichen Strömungsgeschwindigkeiten zuführen.

Bei derartigen Kühlmöbeln ist es problematisch, dass die aus dem Auslass des Kanals ausströmenden Luftströmungen meist nur eine kurze Strecke und keinesfalls entlang des gesamten Kühlraums in der erforderlichen Weise laminar strömen. Dies hat zur Folge, dass der gewünschte Schutzluftschleier nicht sicher entlang dem gesamten Kühlraum ausgebildet werden kann.

Im Konkreten neigen die aus dem Kanal austretenden Luftströmungen meist dazu, in den Kühlraum hinein zu strömen anstatt einen Schutzluftschleier vor dem Kühlraum zu bilden. Dieser Tendenz wird durch die Erzeugung zusätzlicher Stützluftschleier entgegengewirkt, die durch aus der Rückwand des Kühlraums in den Kühlraum ausströmende Luftströmungen gebildet werden, die die den Schutzluftschleier bildenden Luftströmungen davon abhalten sollen, in den Kühlraum einzudringen. Dabei wird darauf geachtet, dass diese Stützluftschleier aus möglichst laminaren Strömungen erzeugt werden, um die Luftströmungen des Schutzluftschleiers möglichst sicher aus dem Kühlraum herauszuhalten. Der Nachteil dieser laminaren Strömungen besteht allerdings darin, dass deren auf das Kühlgut erzeugte und ebenfalls gewünschte Kühlwirkung nicht sehr gut ist, da diese laminaren Stützluftströmungen eine nur kurze Wechselwirkungsdauer mit dem Kühlgut zeigen. Mit anderen Worten strömt der Stützluftschleier zu schnell und zu geradlinig am Kühlgut vorbei, um eine wirksame Kühlwirkung auf das Kühlgut auszuüben.

Das bekannte Kühlmöbel ist daher in energetischer Hinsicht nachteilig, da nämlich für die Erzeugung eines sicheren und entlang des gesamten Kühlraums zuverlässig strömenden Schutzluftschleiers zusätzliche möglichst laminar strömende Stützluftschleier durch den Kühlraum und aus dem Kühlraum heraus erzeugt werden müssen, die jedoch aufgrund ihrer angestrebten Laminarität keine besonders wirkungsvolle Kühlung des Kühlguts bewirken. Im Ergebnis muss sehr viel Energie zur sicheren Kühlung des Kühlguts aufgebracht werden.

Weiterhin ist aus der JP S52-88760 U ein Kühlmöbel bekannt, bei dem gemäß Fig. 3, 6 ein Schutzluftschleier eines Kühlraums 7 aus drei Luftströmungen unter Einsatz zweier Leitbleche 12 erzeugt wird. Dabei wird ein Geschwindigkeitsprofil mit innen oder außen erhöhter Geschwindigkeit durch ein stromauf angeordnetes Lochblech erzeugt.

Der JP H03-271683 A ist ein Kühlmöbel entnehmbar, bei dem ein einem Kühlraum 5 zugeordneter Kanal 16, 17 zur Zuführung von Luft realisiert ist, wobei zwei Luftströmungen mit unterschiedlichen Strömungsgeschwindigkeiten aus einem Auslass 18 des Kanals 16,17 ausströmbar sind, die einen Schutzluftschleier vor einem Zugang 3 zu dem Kühlraum 5 bilden.

Aus der JP S57-144861 A geht ein Kühlmöbel hervor, bei dem drei Luftströmungen zur Bildung eines Schutzluftschleiers erzeugt sind. Die Luftströmungen bilden sich bei Durchströmung dreier durch Leitbleche unterteilter Kanäle 9A, 9B, 9C aus, in denen sich aufgrund unterschiedlicher Strömungsquerschnitte der Kanäle unterschiedliche Strömungsgeschwindigkeiten der Luftströmungen ergeben.

Der vorliegenden Erfindung liegt die Aufgabe zugrunde, ein Kühlmöbel der eingangs genannten Art derart auszugestalten und weiterzubilden, dass eine wirkungsvolle und energiesparende Kühlung des Kühlguts mit konstruktiv einfachen Mitteln ermöglicht ist.

Die voranstehende Aufgabe wird durch ein Kühlmöbel mit den Merkmalen des Anspruchs 1 gelöst. Danach ist das Kühlmöbel derart ausgestaltet und weitergebildet, dass der Kanal ein derart auf die zugeführte Luft einwirkendes Element aufweist, dass eine Aufteilung der zugeführten Luft in die zwei Luftströmungen mit unterschiedlichen Strömungsgeschwindigkeiten durch das Element realisiert ist.

In erfindungsgemäßer Weise ist zunächst erkannt worden, dass durch geschickte Erzeugung und Führung zweier kühlender Luftströmungen mit unterschiedlichen Strömungsgeschwindigkeiten, die den Schutzluftschleier bilden, die voranstehende Aufgabe auf überraschend einfache Weise gelöst wird. Hierzu weist in weiter erfindungsgemäßer Weise der Kanal ein derart auf die zugeführte kühlende Luft einwirkendes Element auf, dass durch dieses Element einerseits eine Aufteilung der zugeführten Luft in zwei Luftströmungen und darüber hinaus auch noch die unterschiedlichen Strömungsgeschwindigkeiten der beiden Luftströmungen erzeugt werden. Dabei ist es in konstruktiv einfacher Weise einerseits nicht mehr erforderlich, einen Kanal mit zwei separaten Luftkanälen zu realisieren, um die beiden für einen doppelten Schutzluftschleier erforderlichen Luftströmungen zu führen. Es genügt in konstruktiv einfacher Weise ein Kanal mit einem einzigen Luftkanal und einem an geeigneter Stelle platzierten Element. Diese Ausbildung des Kanals mit lediglich einem Luftkanal hat auch hinsichtlich hygienischer Anforderungen Vorteile, da eine leichtere Reinigung des Kanals mit nur einem Luftkanal ermöglicht ist. Des Weiteren hat sich gezeigt, dass diese Ausgestaltung des Kanals mit einer Aufteilung in die beiden Luftströmungen erst am Element zu einer sichereren und leiseren Luftführung führt. Schließlich hat sich gezeigt, dass die erfindungsgemäße Ausgestaltung des Kanals mit dem auf die zugeführte Luft einwirkenden Element zu einer über eine relativ lange Wegstrecke laminaren Strömung des Schutzluftschleiers führt, so dass bei bisherigen Kühlmöbeln erforderliche Stützluftschleier in weitaus geringerem Ausmaß oder fast gar nicht mehr erforderlich sind, um den Schutzluftschleier in der erforderlichen Weise aufrechtzuerhalten. Mit anderen Worten müssen Stützluftschleier nicht mehr so streng laminar geführt werden, wie dies bei herkömmlichen Kühlmöbeln erforderlich ist. Dies ermöglicht den Einsatz einer turbulenteren Stützluftströmung als bisher, so dass eine verbesserte Kühlwirkung auf das Kühlgut ausgeübt werden kann. Hierdurch ergeben sich deutliche Energieeinsparungen bei der erforderlichen Kälteerzeugung.

Folglich ist mit dem erfindungsgemäßen Kühlmöbel ein Kühlmöbel realisiert, bei dem eine wirkungsvolle und energiesparende Kühlung des Kühlguts mit konstruktiv einfachen Mitteln ermöglicht ist.

In für die sichere Erzeugung der Luftströmungen mit unterschiedlichen Strömungsgeschwindigkeiten sicherer und konstruktiv einfacher Weise kann das Element in dem Kanal oder im Bereich des Auslasses des Kanals angeordnet sein. Die Anordnung in dem Kanal bietet eine vor äußerlichen Einwirkungen geschützte und wirkungsvolle Anordnung des Elements. Je nach Erfordernis kann diese Anordnung im Bereich des Auslasses vorgenommen sein. Es ist auch denkbar, das Element im Wesentlichen vor dem Auslass des Kanals zu positionieren, um eine gute Zugänglichkeit zu dem Element im Hinblick auf Reinigung und/oder Wartung zu gewährleisten.

In besonders wirkungsvoller und eleganter Weise wird das Element unter Ausnutzung des Bernoulli-Effekts flügelartig ausgebildet. Eine derartige flügelartige Ausbildung des Elements gewährleistet einerseits eine sichere Aufteilung der am Element vorbeiströmenden zugeführten Luft in zwei Luftströmungen und andererseits eine sichere Erzeugung unterschiedlicher Strömungsgeschwindigkeiten der Luftströmungen auf den beiden Seiten des flügelartigen Elements. Aufgrund von durch das flügelartige Element erzeugten Luftdruck-Unterschieden auf den unterschiedlichen Seiten des flügelartigen Elements ergeben sich durch die individuelle Ausgestaltung des Elements bedingte Unterschiede in den Strömungsgeschwindigkeiten der beiden Luftströmungen. Je nach Ausgestaltung des flügelartigen Elements sind somit unterschiedliche Strömungsgeschwindigkeiten der beiden Luftströmungen -je nach gewünschtem Anwendungsfall - realisierbar.
Im Hinblick auf einen besonders vielseitigen Einsatz und im Hinblick auf individuelle Anpassungsmöglichkeiten der erzeugten Luftströmungen an individuell vorliegende Erfordernisse kann das Element relativ zu dem Kanal verstellbar und/oder relativ zu dem Kanal um eine Achse verschwenkbar und/oder relativ zu dem Kanal verschiebbar angeordnet sein. Je nach Verstell-, Verschwenk- oder Verschiebeposition können unterschiedliche Strömungsgeschwindigkeiten und ein unterschiedliches Strömungsverhalten der beiden Luftströmungen realisiert werden. Die Achse, um die das Element verschwenkt werden kann, kann im Wesentlichen senkrecht zu den Strömungsrichtungen der Luftströmungen angeordnet sein.
Im Hinblick auf eine alternative oder zusätzliche individuelle Erzeugung der Luftströmungen und der jeweiligen Strömungsgeschwindigkeiten kann das Element mehrere relativ zueinander vestellbare und/oder verschwenkbare Abschnitte aufweisen. Bei dieser Ausgestaltung lässt sich das Element in vorteilhafter Weise im Umfang der Verstellbarkeit der Abschnitte - individuell - ausgestalten oder formen. Eine Anpassung an unterschiedlichste Anwendungsfälle ist hierdurch ermöglicht.
Zur Erzeugung eines Schutzluftschleiers, der über eine möglichst weite Strecke eine laminare Strömung aufweist, kann - in Strömungsrichtung gesehen vor dem Element - in dem Kanal eine Führungseinrichtung zur Parallelführung der zugeführten Luft angeordnet sein. Durch diese vorausgehende Parallelführung der zugeführten Luft wird eine laminare Strömung mit möglichst langer Reichweite im Bereich des Schutzluftschleiers erzeugt. Dabei erfolgt quasi eine Vorausrichtung der zugeführten Luft, so dass nach der Aufteilung der zugeführten Luft in die beiden Luftströmungen eine besonders weitreichende laminare Strömung erzeugt wird.

Zur Parallelführung der zwei Luftströmungen wird - in Strömungsrichtung gesehen nach dem Element eine Führungseinrichtung in dem Kanal angeordnet. Hierdurch wird die bereits in zwei Luftströmungen aufgeteilte Luft nach ihrer Aufteilung parallel geführt, so dass auch hierdurch eine Verlängerung der laminaren Strömung im Schutzluftschleier erreicht wird.

Mindestens eine der vor dem Element angeordneten Führungseinrichtungen weist mehrere parallel zueinander angeordnete flächige Leitelemente auf. Derartige flächige Leitelemente bieten eine besonders einfache und sichere Parallelführung der an ihnen vorbei strömenden Luft.
Zumindest eine der beiden vor und/oder nach dem Element angeordneten Führungseinrichtungen kann aus mehreren Einzelabschnitten aufgebaut sein. Insoweit ist ein modularer Aufbau der Führungseinrichtungen realisierbar, um unterschiedlichsten Erfordernissen und Anwendungssituationen Rechnung zu tragen.

Der Kanal weist einen weiteren sich in den Kühlraum öffnenden Auslass für die zugeführte Luft auf, wobei der mindestens eine weitere Auslass derart ausgebildet ist, dass in den Kühlraum einströmende Luft im Wesentlichen turbulent ist und vorzugsweise einen Stützluftschleier für den Schutzluftschleier bildet. Dabei kann - dank dem erfindungsgemäßen Vorteil einer besonders weitreichenden laminaren Strömung im Schutzluftschleier durch die Verwendung des Elements - mit der turbulenten Strömung im Stützluftschleier eine besonders wirkungsvolle Kühlung des Kühlguts erreicht werden. Durch die turbulente Strömung ist eine länger andauernde und damit sicherere Wechselwirkung zwischen der Luft und dem Kühlgut zur Kühlung des Kühlguts erreicht. Hierdurch lassen sich erhebliche Mengen an Energie für die Kühlung des Kühlguts einsparen.

Mit dem erfindungsgemäßen Kühlmöbel ist eine Kombination aus turbulenter Strömung im Kühlraum und laminarer Strömung im Schutzluftschleier in energetisch besonders günstiger Weise realisierbar. Diese Kombination erzeugt neben einem sehr wirkungsvollen Wärmetausch im Kühlraum einen Schutzluftschleier mit unterschiedlichen Strömungsgeschwindigkeiten, der außerordentlich stabil gegen äußere Störeinflüsse wie beispielsweise Wärmeströmungen zum Kühlmöbel wirkt. Hierdurch ergibt sich eine besonders hohe Energieeffizienz bei dem erfindungsgemäßen Kühlmöbel.

Das erfindungsgemäße Kühlmöbel kann sowohl ein Kühlmöbel mit eigenem Verflüssigungsaggregat sein - ein sogenanntes steckerfertiges Kühlmöbel - als auch ein Kühlmöbel mit einem Anschluss an ein zentrales Kälteaggregat mit beispielsweise einem Rohrverbundnetz.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung von Ausführungsbeispielen der erfindungsgemäßen Lehre anhand der Zeichnung zu verweisen. In Verbindung mit der Erläuterung der bevorzugten Ausführungsbeispiele der erfindungsgemäßen Lehre anhand der Zeichnung werden auch im Allgemeinen bevorzugte Ausgestaltungen und Weiterbildungen der Lehre erläutert. In der Zeichnung zeigen
- Fig. 1: in einer schematischen Seitenansicht ein herkömmliches Kühlmöbel in Form eines Kühlregals,
- Fig. 2: in einer schematischen Seitenansicht, teilweise, einen Kanal eines ersten Ausführungsbeispiels eines erfindungsgemäßen Kühlmöbels,
- Fig. 3: in einer schematischen Seitenansicht, teilweise, einen Kanal eines zweiten Ausführungsbeispiels eines erfindungsgemäßen Kühlmöbels,
- Fig. 4: in einer schematischen Seitenansicht, teilweise, einen Kanal eines dritten Ausführungsbeispiels eines erfindungsgemäßen Kühlmöbels,
- Fig. 5: in einer schematischen Seitenansicht, teilweise, einen Kanal eines vierten Ausführungsbeispiels eines erfindungsgemäßen Kühlmöbels,
- Fig. 6-9: in schematischen Darstellungen vorteilhafte Ausgestaltungsmöglichkeiten von Auslässen zur Erzeugung turbulenter Strömungen im Kühlraum von Ausführungsbeispielen erfindungsgemäßer Kühlmöbel,
- Fig. 10: in einer schematischen Seitenansicht ein Kühlmöbel in Form einer Kühltheke,
- Fig. 11: in einer schematischen Seitenansicht ein Kühlmöbel in Form einer Kühltruhe und
- Fig. 12: in einer schematischen Seitenansicht ein Kühlmöbel in Form eines Kombisets aus Kühlregal und Kühltruhe.

Fig. 1 zeigt in einer schematischen Seitenansicht ein herkömmliches Kühlmöbel in Form eines Kühlregals. Derartige Kühlmöbel werden zur Aufbewahrung und/oder Präsentation von Kühlgut verwendet. Das Kühlmöbel weist einen Kühlraum 1 für das Kühlgut auf, wobei in dem Kühlraum 1 mehrere Regalböden 7 für Kühlgut angeordnet sind. Dem Kühlraum 1 ist ein Kanal 2 zur Zuführung von Luft zugeordnet. Die Luft wird im Wesentlichen von unten in den Kanal 2 eingeströmt und kann in Form von zwei Luftströmungen mit unterschiedlichen Strömungsgeschwindigkeiten aus einem Auslass 3 des Kanals 2 ausgeströmt werden. Die Luftströmungen bilden einen doppelten Schutzluftschleier in einem Bereich 4 vor dem Kühlraum 1. Die Strömungsrichtung ist durch einen Pfeil 5 angedeutet. Der Schutzluftschleier erstreckt sich vor einem Zugang 6 zu dem Kühlraum 1, um einen Wärmeaustausch mit der wärmeren Umgebung des Kühlmöbels zu unterdrücken.

Während des Betriebs des Kühlmöbels fließen die Luftströmungen permanent von der Oberseite des Kühlregals zum unteren Bereich des Kühlregals und werden dort aufgefangen, um wieder in einen Kreislauf in den Kanals 2 geführt zu werden. Nach dem Auffangen erfolgt ein Abkühlen der Luftströmungen, so dass die Luftströmungen mit einer niedrigeren Temperatur aus dem Kanal 2 ausströmen als sie im unteren Bereich wieder aufgefangen werden.

Im Hinblick auf eine besonders wirkungsvolle und energiesparende Kühlung des Kühlguts mit konstruktiv einfachen Mitteln ist gemäß einem ersten Ausführungsbeispiel der Erfindung der Kanal 2 gemäß der vergrößerten Darstellung der Fig. 2 mit einem derart auf die zugeführte Luft einwirkenden Element 8 ausgestattet, dass eine Aufteilung der zugeführten Luft in die zwei Luftströmungen mit unterschiedlichen Strömungsgeschwindigkeiten durch das Element 8 selbst realisiert ist. Die durch den Kanal 2 zugeführte Luft wird erst am Element 8 in die beiden Luftströmungen aufgeteilt, die aufgrund der speziellen Ausgestaltung des Elements 8 unterschiedliche Strömungsgeschwindigkeiten aufweisen. Das Element 8 weist eine im Wesentlichen konvex gekrümmte Oberseite und eine im Wesentlichen konkav gekrümmte Unterseite auf. Die Strömungsgeschwindigkeit ist an der Oberseite höher als an der Unterseite. Das Element 8 erstreckt sich quer zu dem Kanal 2 entlang dessen gesamter Breite. Der Kanal 2 ist mit einem im Wesentlichen rechteckigen Querschnitt ausgebildet, so dass ein Schutzluftschleier entlang der gesamten Breite des Kanals 2 erzeugt werden kann. Diese beiden Luftströmungen treten aus dem Auslass 3 aus und bilden dann den doppelten Schutzluftschleier vor dem Zugang 6 zu dem Kühlraum 1.

Bei dem hier gezeigten Ausführungsbeispiel ist das Element 8 in dem Kanal 2 angeordnet. Darüber hinaus ist das Element 8 unter Ausnutzung des Bernoulli-Effekts flügelartig ausgebildet. Das Element 8 ist um eine Achse 9 verschwenkbar angeordnet. Hierdurch kann die Position der erzeugten Luftströmungen auf einfache Weise verändert werden. Die Achse 9 ist senkrecht zur Strömungsrichtung der zugeführten Luft angeordnet. Des Weiteren verläuft die Achse 9 bei dem hier gezeigten Ausführungsbeispiel in einer horizontalen Richtung und senkrecht zur Bildebene der eine Seitenansicht des oberen Bereichs des Kanals 2 zeigenden Fig. 2.

Bei dem gezeigten Ausführungsbeispiel ist in Strömungsrichtung gesehen vor dem Element 8 in dem Kanal 2 eine Führungseinrichtung 10 zur Parallelführung der zugeführten Luft angeordnet. Durch die Parallelführung der zugeführten Luft lässt sich eine besonders weit nach dem Auslass 3 reichende laminare Strömung aus den beiden Luftströmungen erzeugen. Die Führungseinrichtung 10 weist bei dem hier gezeigten Ausführungsbeispiel drei Einzelabschnitte 10 auf. Zusätzlich zu der Führungseinrichtung 10 ist - zur Parallelführung der zwei erzeugten Luftströmungen - in Strömungsrichtung gesehen nach dem Element 8 eine Führungseinrichtung 11 in dem Kanal 2 im Bereich des Auslasses 3 angeordnet. Hierdurch wird eine weitere Verlängerung des laminar strömenden Bereichs nach dem Auslass 3 erreicht.

Die Führungseinrichtungen 10 und 11 weisen mehrere parallel zueinander angeordnete flächige Leitelemente 12 auf. Hierdurch wird eine besonders sichere Führung der Luft erreicht.

Die Fig. 3 bis 5 zeigen jeweils in einer schematischen und vergrößerten Seitenansicht einen Kanal 2 eines zweiten, dritten und vierten Ausführungsbeispiels eines erfindungsgemäßen Kühlmöbels mit einem in dem Kanal 2 angeordneten Element 8. Bei diesen Ausführungsbeispielen ist das Element 8 fix in dem Kanal 2 angeordnet und nicht um eine Achse verschwenkbar. Des Weiteren unterscheiden sich die in den Fig. 3 bis 5 gezeigten Ausführungsbeispiele von dem in Fig. 2 gezeigten Ausführungsbeispiel durch die unterschiedliche Ausgestaltung der Führungseinrichtung 10, die die zugeführte Luft in Strömungsrichtung gesehen vor dem Element 8 parallel führt. Dabei weist das zweite Ausführungsbeispiel gemäß Fig. 3 eine aus einem Einzelabschnitt 10 ausgebildete Führungseinrichtung 10 auf. Die Führungseinrichtungen 10 gemäß dem dritten und vierten Ausführungsbeispiel in den Fig. 4 bzw. 5 weisen drei bzw. fünf Einzelabschnitte 10 auf. Bei der Auswahl der Anzahl von Einzelabschnitten 10 ist auf den jeweiligen Anwendungsfall abzustellen. Grundsätzlich bedeuten mehr Einzelabschnitte 10 eine sicherere Parallelführung der zugeführten Luft, wobei sich der Strömungswiderstand durch die größere Anzahl der Einzelabschnitte 10 im Kanal 2 erhöht.

Bei den beschriebenen Ausführungsbeispielen kann der Kanal 2 - neben dem Auslass 3 - mindestens einen weiteren sich in den Kühlraum 1 öffnenden Auslass 13 für die zugeführte Luft aufweisen. Dieser Auslass 13 ist derart ausgebildet, dass in den Kühlraum 1 einströmende Luft im Wesentlichen turbulent ist und vorzugsweise einen Stützluftschleier für den Schutzluftschleier bildet. Gemäß den Fig. 6 bis 9 sind unterschiedliche Ausbildungen derartiger Auslässe 13 gezeigt, die zu turbulenten Strömungen in den Kühlraum 1 führen. Dabei zeigen Fig. 6 eine Anordnung aus halbmondförmigen Auslässen 13, Fig. 7 eine Anordnung aus kreisförmigen Auslässen 13 mit unterschiedlich großen Durchmessern, Fig. 8 eine Anordnung aus stabförmigen Auslässen 13 und Fig. 9 eine Anordnung aus sternförmigen Auslässen 13. Derartige Auslässe 13 können beispielsweise in der Rückwand eines Kühlraums 1 ausgebildet sein.

Fig. 10 zeigt in einer schematischen Seitenansicht eine herkömmliche Kühltheke, die einen Kanal 2 mit einem erfindungsgemäßen Element 8 aufweisen könnte, um eine wirkungsvolle und energiesparende Kühlung des Kühlguts mit konstruktiv einfachen Mitteln zu erreichen.

In gleicher Weise zeigt Fig. 11 in einer schematischen Seitenansicht ein herkömmliches Kühlmöbel 11 in Form einer Kühltruhe. Auch hier kann im Kanal 2 ein Element 8 angeordnet sein.

Schließlich zeigt in gleicher Weise Fig. 12 in einer schematischen Seitenansicht ein herkömmliches Kühlmöbel in Form eines Kombisets aus Kühlregal und Kühltruhe. Auch hier kann im Kanal 2 ein Element 8 angeordnet sein.

Grundsätzlich ist festzuhalten, dass die erfindungsgemäße Idee der Ausbildung des Kanals 2 mit einem geeigneten Element 8 bei allen herkömmlichen Arten von Kühlmöbeln in vorteilhafter Weise realisiert werden kann.

Hinsichtlich weiterer vorteilhafter Ausgestaltungen des erfindungsgemäßen Kühlmöbels wird zur Vermeidung von Wiederholungen auf den allgemeinen Teil der Beschreibung sowie auf die beigefügten Patentansprüche verwiesen.

Schließlich sei ausdrücklich darauf hingewiesen, dass die voranstehend beschriebenen Ausführungsbeispiels des erfindungsgemäßen Kühlmöbels lediglich zur Erörterung der beanspruchten Lehre dienen, diese jedoch nicht auf die Ausführungsbeispiele einschränken.

### Bezugszeichenliste

- 1: Kühlraum
- 2: Kanal
- 3: Auslass
- 4: Bereich
- 5: Pfeil
- 6: Zugang
- 7: Regalboden
- 8: Element
- 9: Achse
- 10: Führungseinrichtung
- 11: Führungseinrichtung
- 12: Leitelement
- 13: Auslass

## Patentansprüche

1. Kühlmöbel, insbesondere Kühlregal, Kühltruhe, Kühlinsel oder Kühltheke, zur Aufbewahrung und/oder Präsentation von Kühlgut, mit einem Kühlraum (1) für das Kühlgut und einem dem Kühlraum (1) zugeordneten Kanal (2) zur Zuführung von Luft, wobei zwei Luftströmungen mit unterschiedlichen Strömungsgeschwindigkeiten aus einem Auslass (3) des Kanals (2) ausströmbar sind, die einen doppelten Schutzluftschleier vor einem Zugang (6) zu dem Kühlraum (1) bilden, wobei der Kanal (2) ein derart auf die zugeführte Luft einwirkendes Element (8) aufweist, dass eine Aufteilung der zugeführten Luft in die zwei Luftströmungen mit unterschiedlichen Strömungsgeschwindigkeiten durch das und erst am Element (8) realisiert ist, dadurch gekennzeichtet, dass das Element (8) eine im Wesentlichen konvex gekrümmte Oberseite und eine im Wesentlichen konkav gekrümmte Unterseite aufweist, sich quer zu dem Kanal (2) entlang dessen gesamter Breite erstreckt und unter Ausnutzung des Benoulli-Effekts flügelartig ausgebildet ist, dass die Strömungsgeschwindigkeit an der Oberseite höher als an der Unterseite ist, dass - in Strömungsrichtung gesehen vor dem Element (8) - in dem Kanal (2) eine Führungseinrichtung (10) mit mehreren parallel zueinander angeordneten flächigen Leitelementen zur Parallelführung der zugeführten Luft angeordnet ist und dass der Kanal (2) mindestens einen weiteren sich in den Kühlraum (1) öffnenden Auslass (13) für die zugeführte Luft aufweist und der mindestens eine weitere Auslass (13) derart ausgebildet ist, dass in den Kühlraum (1) einströmende Luft im Wesentlichen turbulent ist.

2. Kühlmöbel nach Anspruch 1,
**dadurch gekennzeichnet,**
**dass** das Element (8) in dem Kanal (2) oder im Bereich des Auslasses (3) des Kanals (2) angeordnet ist.

3. Kühlmöbel nach einem der Ansprüche 1 oder 2,
**dadurch gekennzeichnet,**
**dass** das Element (8) relativ zu dem Kanal (2) verstellbar und/oder um eine Achse (9) verschwenkbar und/oder verschiebbar angeordnet ist.

4. Kühlmöbel nach einem der Ansprüche 1 bis 3,
**dadurch gekennzeichnet,**
**dass** das Element (8) mehrere relativ zueinander verstellbare und/oder verschwenkbare Abschnitte aufweist.

5. Kühlmöbel nach einem der Ansprüche 1 bis 4,
**dadurch gekennzeichnet,**
**dass** - zur Parallelführung der zwei Luftströmungen - in Strömungsrichtung gesehen nach dem Element (8) eine Führungseinrichtung (11) in dem Kanal (2) oder an dem Auslass (3) oder nach dem Auslass (3) des Kanals (2) angeordnet ist.

6. Kühlmöbel nach einem der Anspruch 5,
**dadurch gekennzeichnet,**
**dass** die Führungseinrichtung (11) mehrere parallel zueinander angeordnete flächige Leitelemente aufweist.

7. Kühlmöbel nach einem der Ansprüche 1 bis 6,
**dadurch gekennzeichnet,**
**dass** die Führungseinrichtung (10, 11) aus mehreren Einzelabschnitten (10) aufgebaut ist.

## Claims

1. Refrigeration equipment, in particular a refrigeration shelf, refrigeration cabinet, refrigeration island or refrigeration counter, for storing and/or presenting refrigerated goods, comprising a refrigeration space (1) for the refrigeration goods and a duct (2) associated with the refrigeration space (1) for supplying air, it being possible for two airflows having different flow speeds to flow out of an outlet (3) of the duct (2), which airflows form a double protective air curtain in front of an point of access (6) to the refrigeration space (1), the duct (2) having an element (8) which acts on the supplied air in such a way that the supplied air is divided into the two airflows having different flow speeds by means of and only at the element (8), **characterized in that** the element (8) has a substantially convexly curved upper face (8) and a substantially concavely curved lower face, extends transversely to the duct (2) over the total width thereof and is wing-shaped so as to take advantage of the Bernoulli effect, **in that** the flow speed is higher on the upper face than on the lower face, **in that** - when viewed in the flow direction upstream of the element (8) - a guide means (10) having a plurality of planar guide elements that are arranged in parallel with one another and are provided for guiding the supplied air in parallel is arranged in the duct (2), and **in that** the duct (2) has at least one further outlet (13) opening into the refrigeration space (1) for the supplied air, and the at least one further outlet (13) is designed such that air flowing into the refrigeration space (1) is substantially turbulent.

2. Refrigeration equipment according to claim 1, **characterized in that** the element (8) is arranged in the duct (2) or in the region of the outlet (3) of the duct (2).

3. Refrigeration equipment according to either claim 1 or claim 2, **characterized in that** the element (8) is arranged so as to be adjustable relative to the duct (2) and/or pivotable and/or displaceable about a shaft (9).

4. Refrigeration equipment according to any of claims 1 to 3, **characterized in that** the element (8) has a plurality of portions that are adjustable and/or pivotable relative to one another.

5. Refrigeration equipment according to any of claims 1 to 4, **characterized in that** - in order to guide the two airflows in parallel - a guide means (11) is arranged in the duct (2) or at the outlet (3) or downstream of the outlet (3) of the channel (2) when viewed in the flow direction downstream of the element (8).

6. Refrigeration equipment according to any of claim 5, **characterized in that** the guide means (11) has a plurality of planar guide elements that are arranged in parallel with one another.

7. Refrigeration equipment according to any of claims 1 to 6, **characterized in that** the guide means (10, 11) is composed of a plurality of individual portions (10).

## Revendications

1. Meuble de réfrigération, notamment section réfrigérée, congélateur, îlot réfrigérant ou comptoir réfrigéré, destiné à la conservation et/ou à la présentation de produits frais, équipé d'une zone de refroidissement (1) pour les produits frais et d'un canal (2) situé dans la zone de refroidissement (1) destiné à l'apport d'air, deux flux d'air circulant à différentes vitesses à partir d'une sortie d'air (3) du canal (2) et formant un double rideau d'air de protection devant une entrée d'air (6) de la zone de refroidissement (1) où le canal (2) présente un élément (8) agissant sur l'entrée d'air de sorte à obtenir une répartition de l'air entrant en deux flux d'air circulant à différentes vitesses à travers l'élément (8) uniquement, **caractérisé en ce que** l'élément (8) présente une partie supérieure incurvée essentiellement de manière convexe et une partie inférieure incurvée essentiellement de manière concave, s'étendant de toute sa largeur le long et à travers le canal (2) et formée à la manière d'une aile en vertu de l'utilisation de l'effet de Bernoulli de sorte que la vitesse de circulation de l'air soit plus élevée sur la partie supérieure que sur la partie inférieure, de sorte que - étant donné le sens de circulation de l'air devant l'élément (8) -, soit agencé dans le canal (2) un dispositif de guidage (10) avec plusieurs éléments conducteurs plats, disposés les uns parallèlement aux autres dans le sens parallèle à l'air entrant et de sorte que le canal (2) présente une sortie d'air (13) s'ouvrant au moins dans la zone de refroidissement (1) pour l'air entrant et étant munie au moins d'une autre sortie d'air (13) de manière à ce que l'air entrant dans la zone de refroidissement (1) soit essentiellement turbulent.

2. Meuble de réfrigération selon la revendication 1,
**caractérisé en ce que**
l'élément (8) est agencé dans le canal (2) ou dans la zone de sortie d'air (3) du canal (2).

3. Meuble de réfrigération selon l'une des revendications 1 ou 2,
**caractérisé en ce que**
l'élément (8) est disposé de manière réglable par rapport au canal (2) et/ou de manière pivotante et/ou coulissante autour d'un axe (9).

4. Meuble de réfrigération selon l'une des revendications 1 à 3,
**caractérisé en ce que**
l'élément (8) présente plusieurs sections réglables et ou pivotantes relativement les unes par rapport aux autres.

5. Meuble de réfrigération selon l'une des revendications 1 à 4,
**caractérisé en ce que**
- dans le sens parallèle aux deux flux d'air -, étant donné le sens de circulation de l'air selon l'élément (8), est agencé un dispositif de guidage (11) dans le canal (2) ou au niveau de la sortie d'air (3) ou après la sortie d'air (3) du canal (2).

6. Meuble de réfrigération selon la revendication 5,
**caractérisé en ce que**
le dispositif de guidage (11) présente plusieurs éléments conducteurs plats, disposés les uns parallèlement aux autres.

7. Meuble de réfrigération selon l'une des revendications 1 à 6,
**caractérisé en ce que**
le dispositif de guidage (10, 11) est bâti à partir de plusieurs sections individuelles (10).
